# EUROPÄISCHE PATENTSCHRIFT

(11) **EP 3 313 670 B1**
(45) Veröffentlichungstag und Bekanntmachung des Hinweises auf die Patenterteilung: **27.03.2024**
(21) Anmeldenummer: 16727161.8
(22) Anmeldetag: 31.05.2016
(51) Int. Cl.: B44B 5/02, B44C 1/17, B41F 16/00

(54) **VERFAHREN UND VORRICHTUNG ZUM ÜBERTRAGEN EINES DEKORABSCHNITTS EINER PRÄGEFOLIE**
METHOD AND DEVICE FOR TRANSFERRING A DECORATIVE SEGMENT OF AN EMBOSSING FILM
PROCÉDÉ ET DISPOSITIF DE TRANSFERT D'UNE PORTION DÉCORATIVE D'UN FILM À GAUFRER

(30) Priorität: 23.06.2015 DE 102015110077; 29.09.2015 DE 102015116514; 17.11.2015 DE 102015119888
(43) Veröffentlichungstag der Anmeldung: 02.05.2018
(73) Patentinhaber: Leonhard Kurz Stiftung & Co. KG, 90763 Fürth (DE); Hinderer + Mühlich GmbH & Co. Kg, 73037 Göppingen (DE)
(72) Erfinder: BURKHARDT, Markus, 90513 Zirndorf (DE); MANNSFELD, Tibor, 91166 Georgensgmünd (DE); AMMON, Gerhard, 90768 Fürth (DE); LÖCHNER, Thomas, 73061 Ebersbach/Fils (DE)
(74) Vertreter: Louis Pöhlau Lohrentz
(86) Internationale Anmeldenummer: PCT/EP2016/062291
(87) Internationale Veröffentlichungsnummer: WO 2016/206926

(56) Entgegenhaltungen:
- EP-A2- 2 380 746
- DE-A1-102012 105 342
- FR-A1- 2 799 685
- US-A- 3 584 572
- US-A- 5 517 336

## Beschreibung

Die Erfindung betrifft ein Verfahren und eine Vorrichtung zum Übertragen eines Dekorabschnitts einer Prägefolie auf ein Substrat.

Bei der Applikation von Prägefolien, die im Lackpaket insbesondere stark vernetzende Lacksysteme, zum Beispiel UV-vernetzende Lacksysteme und/oder Lacksysteme mit hoher Schichtstärke, d. h. mit einer Dicke größer als 5 µm der Übertragungslage ohne Trägerfolie enthalten, ist es nur sehr schwer möglich, bei der Prägung eine saubere Trennkante zu erzeugen. Die Trennung des Folienverbundes erfolgt in diesen Fällen zudem nicht an der Kante des Applikationswerkzeuges, sondern in einer undefinierten Position. Durch die starke Vernetzung kommt es in den Lacken zur Bildung von vergleichsweise langen oder sehr langen Polymerketten, wodurch die physikalischen Eigenschaften der Lacke entsprechend beeinflusst werden. Abhängig von der Härte eines stark vernetzten Lackes kann beispielsweise ein vergleichsweise harter und spröder Lack beim Prägen undefiniert brechen, wobei Lack-Flakes unterschiedlicher Größe als unerwünschte Verunreinigung entstehen können. Ein beispielsweise vergleichsweise weicher und elastischer Lack kann beim Prägen nicht oder nur unvollständig brechen oder undefiniert reißen, sodass im ungünstigsten Falle gar keine Trennkante entsteht. Im Normalfall bilden sich bei Prägungen dieser Art vagabundierende Reste der als Lackpaket ausgebildeten Übertragungslage, die vorerwähnten so genannten Flakes, die im weiteren Verarbeitungsprozess des beprägten Substrates zur Verunreinigung der Maschinen und somit zu erhöhtem Reinigungsaufwand führen. Im Extremfall kann sich durch diese Flakes der Ausschuss der Produktion deutlich erhöhen.

Unter Flakes werden von der Trägerfolie abgelöste Teile der Übertragungslage verstanden, die nicht auf das Substrat appliziert wurden. Die Flakes hängen dabei, ohne auf dem Substrat zu haften, an den auf dem Substrat haftenden Teilen eines auf dem Substrat applizierten Dekorabschnitts und können dort im weiteren Verarbeitungsprozess unkontrollierbar entweder hängen bleiben oder abreißen und dadurch entsprechende Störungen im Verarbeitungsprozess der Prägefolie und/oder des Substrats verursachen. Flakes können sehr klein, insbesondere im Mikrometerbereich und damit z.B. staubförmig sein, aber auch vergleichsweise groß, insbesondere im Bereich von mehreren Millimetern oder auch Zentimetern in zumindest einer Ausdehnungsrichtung sein.

In US 3,584,572 A wird ein Verfahren und eine Vorrichtung zum gleichzeitigen Heißprägen und Schneiden beschrieben. Dabei wird ein Dekorabschnitt auf ein Substrat geprägt und im gleichen Arbeitsgang das Substrat mit dem aufgeprägten Dekorabschnitt aus der Trägerfolie, welche den Dekorabschnitt zuvor bereitgestellt hat, und dem Substrat ausgeschnitten.

US 5,517,336 A offenbart eine Sammelkarte mit einem interaktiven Bild sowie die Herstellung einer solchen Sammelkarte. Bei dem Herstellungsverfahren wird ein Dekorabschnitt mittels Heißprägen auf die Sammelkarte aufgebracht. Anschließend wird die Prägefolie, welche zuvor den Dekorabschnitt bereitgestellt hat, in den Bereichen, in denen kein Heißprägen erfolgt ist, von der Sammelkarte abgezogen.

Aufgabe der vorliegenden Erfindung ist es, ein verbessertes Verfahren anzugeben, das die Vorteile einer stabilen Prägefolie mit der sauberen Trennung der Dekorabschnitte von der Trägerfolie miteinander verbindet.

Erfindungsgemäß wird diese Aufgabe mit dem Gegenstand des Anspruchs 1 gelöst.

Das erfindungsgemäße Verfahren weist den Vorteil auf, dass durch das Ausbilden, das heißt das mechanische Einpressen bzw. Einprägen des Verdichtungsabschnitts in der Übertragungslage eine definierte Bruchkante ausgebildet wird, ohne dabei die Trägerfolie zu beschädigen. In dem Verdichtungsabschnitt werden die Schichten der Übertragungslage mechanisch so belastet, dass sich dadurch eine Sollbruchstelle an einer definierten Position bilden kann, die bei einer Biegebeanspruchung leicht bricht. Die Biegebeanspruchung wird insbesondere durch das spätere Ablösen der Trägerfolie in einem bestimmten Ablösewinkel gegenüber dem Substrat von dem applizierten Dekorabschnitt ausgeübt.

Die damit erreichbare saubere Trennung zwischen Dekorabschnitt und Restprägefolie beim Transfer bzw. bei der Übertragung der Übertragungslage von der Trägerfolie als Dekorabschnitt auf das Substrat ist bei jeder Art der Applikation, d.h. des Prägens bzw. Aufbringens auf das Substrat vorteilhaft. Dies schließt eine nicht registrierte und auch eine registrierte Applikation ein. Bei einer nicht registrierten Applikation wird der Dekorabschnitt praktisch endlos ohne Beachtung der Relativposition zwischen Substrat und Dekorabschnitt von der Trägerlage auf das Substrat aufgebracht, transferiert bzw. übertragen, das heißt geprägt. Bei einer registrierten Applikation wird der Dekorabschnitt in einer definierten Relativposition zu dem Substrat aufgebracht bzw. auf dieses transferiert bzw. übertragen, um z.B. ein vorher aufgebrachtes, z.B. aufgedrucktes Dekor in Übereinstimmung, d.h. ins Register zu dem Dekorabschnitt zu bekommen. Damit können z.B. sich ergänzende Teildekors aus gedrucktem Dekor und geprägtem Dekor erzeugt werden, wobei zwischen diesen Teildekoren eine saubere Trennung des Dekorabschnitts vorteilhaft, insbesondere sogar notwendig ist.

Unter Register oder Passer bzw. Registergenauigkeit oder Passergenauigkeit ist eine Lagegenauigkeit zweier oder mehr Elemente und/oder Schichten, hier insbesondere des Substrats und der Prägefolie und/oder des Dekorabschnitts zueinander zu verstehen. Dabei soll sich die Registergenauigkeit innerhalb einer vorgegebenen Toleranz bewegen und dabei möglichst gering sein. Gleichzeitig ist die Registergenauigkeit von mehreren Elementen und/oder Schichten zueinander ein wichtiges Merkmal, um die Prozesssicherheit zu erhöhen. Die lagegenaue Positionierung kann dabei insbesondere mittels sensorisch, vorzugsweise optisch detektierbarer Passermarken oder Registermarken erfolgen. Diese Passermarken oder Registermarken können dabei entweder spezielle separate Elemente oder Bereiche oder Schichten darstellen oder selbst Teil der zu positionierenden Elemente oder Bereiche oder Schichten sein.

Unter Restprägefolie wird der nicht den Dekorabschnitt der Prägefolie umfassende Teil der Prägefolie oder ein Teilbereich dieses Teil verstanden.

Es ist vorgesehen, dass im Verfahrensschritt b) ein Pressdruck aufgebracht wird, der größer als der im Verfahrensschritt c) ausgebildete Prägedruck ist.

Das Verhältnis des Pressdrucks zu dem Prägedruck kann in einem Bereich von größer 1:1 bis 10000:1 liegen.

Weiter kann vorgesehen sein, dass der Pressdruck in einem linienförmigen Abschnitt oder zumindest stückweise linienförmigen Abschnitt aufgebracht wird. Dieser Abschnitt kann beispielsweise langgestreckt geradlinig, aber auch gezackt oder gewellt sein. Der Abschnitt kann eine offene Form, insbesondere als die genannten Linienformen, oder alternativ auch eine geschlossene Kontur aufweisen, beispielsweise in Kreisform, Ellipsenform, Dreieckform oder Vieleckform, insbesondere in Sternform. Die Form des Abschnitts bestimmt dabei zumindest teilweise die auf das Substrat übertragene Form des Dekorabschnitts.

So kann beispielsweise eine als Streifen ausgebildete Prägefolie so verarbeitet werden, dass Stücken der gleichfalls streifenförmigen Übertragungslage als Dekorabschnitt auf das Substrat appliziert werden und ein beispielsweise linienförmig aufgebrachter Pressdruck die stirnseitige Außenkante des applizierten Dekorabschnitts definiert.

So kann beispielsweise eine als Flächenabschnitt ausgebildete Prägefolie so verarbeitet werden, dass Teil-Flächenanteile daraus, insbesondere sogenannte kleinere Patches, als Dekorabschnitt auf das Substrat appliziert werden und ein beispielsweise mit einer geschlossenen Kontur aufgebrachter Pressdruck die umlaufende Außenkante des applizierten Dekorabschnitts als Patch definiert.

Die Breite des linienförmigen Abschnitts kann in einem Bereich von 0,02 mm bis 1 mm, insbesondere von 0,02 mm bis 0,2 mm liegen.

In einer vorteilhaften Ausbildung kann vorgesehen sein, dass der Abstand des mindestens einen Verdichtungsabschnitts vom Rand des Dekorabschnitts in einem Bereich von 0 mm bis 2 mm liegt. Die Ausdehnung des Dekorabschnitts entspricht dabei der Ausdehnung der Prägefläche des Prägestempels.

Die Aufgabe der Erfindung wird weiter mit dem Gegenstand des Anspruchs 6 gelöst.

Die erfindungsgemäße Prägeeinrichtung weist den Vorteil auf, dass durch die Pressfläche des Falzelements in der Übertragungslage ein Verdichtungsabschnitt ausgebildet, das heißt mechanisch eingepresst bzw. eingeprägt wird, ohne die Trägerfolie zu beschädigen. In dem Verdichtungsabschnitt sind die Schichten der Übertragungslage mechanisch so belastet, dass sich dadurch eine Sollbruchstelle an einer definierten Position bilden kann, die bei einer Biegebeanspruchung leicht bricht. Die Biegebeanspruchung wird insbesondere durch das spätere Ablösen der Trägerfolie in einem bestimmten Ablösewinkel gegenüber dem Substrat von dem auf dem Substrat applizierten Dekorabschnitt ausgeübt.

Es ist vorgesehen, dass die Pressfläche als eine linienförmige ballig gerundete Form ausgebildet ist. Die ballige Ausbildung weist den Vorteil auf, dass die Pressfläche nicht als Schneide wirkt und so keine Einkerbung der Trägerfolie herbeiführt und somit die Trägerfolie nicht beschädigt oder anderweitig mechanisch schwächt.

Die Breite der Pressfläche kann in einem Bereich von 0,02 mm bis 1 mm, insbesondere von 0,02 mm bis 0,2 mm liegen. Bei der Breite handelt es sich um die effektive Breite der Pressfläche, d.h. die Breite des wirksamen Querschnitts.

Das Falzelement kann einstückig mit dem Prägestempel verbunden sein oder alternativ dazu als separates Bauteil vorliegen, welches an dem Prägestempel befestigt ist.

Es kann weiter vorgesehen sein, dass die Pressfläche mit der Prägefläche fluchtet.

Alternativ kann vorgesehen sein, dass die Pressfläche mit einem Überstand parallel zu der Prägefläche bzw. in vertikaler Richtung näher zu der Prägefolie als die Prägefläche angeordnet ist. Die Pressfläche sollte nicht mehr als 50% der Dicke der Trägerfolie überstehen, um eine Beschädigung der Trägerfolie mit Sicherheit zu vermeiden. Insbesondere sind schon Überstände von insbesondere 10% bis 20% der Dicke der Trägerfolie ausreichend, um eine saubere Trennung bei möglichst geringer mechanischer Belastung der Trägerfolie zu erzielen.

Weiter ist es auch möglich, dass der Überstand der Pressfläche gegenüber der Prägefläche auch größer ist, insbesondere 50% bis 1000%, bevorzugt 50% bis 700% der Dicke der Trägerfolie beträgt. Hierdurch wird eine saubere Trennung von Transferlagen unterstützt, welche über eine hohe mechanische Stabilität verfügen.

So haben Versuche überraschend gezeigt, dass auch solche größeren Überstände der Pressfläche gegenüber der Prägefläche möglich sind, ohne die Trägerfolie derart zu beschädigen, dass sie ihre Funktion nicht mehr erbringen kann. So betrug bei derartigen Versuchen der Überstand etwa 50% bis etwa 1000%, bevorzugt etwa 50% bis etwa 700% der Dicke der Trägerfolie. Die Trägerfolie war in diesen Versuchen aus PET. Die Breite der Pressfläche betrug dabei etwa 0,01 mm bis etwa 0,10 mm, bevorzugt etwa 0,02 mm bis etwa 0,05 mm. Bei diesen Versuchen betrug der Abstand zwischen der Pressfläche und der Prägefläche etwa 0 mm, das heißt die Pressfläche und die Prägefläche sind direkt benachbart angeordnet ohne dazwischen befindlichen Abstand.

Die Trägerfolie kann eine Dicke von 10 µm bis 50 µm aufweisen. Versuche haben gezeigt, dass die Trägerfolie eine bestimmte Dicke, insbesondere 10 µm nicht unterschreiten sollte, weil die mechanische Beanspruchung der Trägerfolie durch die Pressfläche ansonsten zum Reißen der Folie in deren weiteren Verarbeitung führen könnte.

Die Trägerfolie kann aus einer einzelnen Folienschicht bestehen oder auch alternativ aus einem Laminat aus unterschiedlichen oder gleichen Folien bestehen.

Der Abstand zwischen der Pressfläche und der Prägefläche kann in einem Bereich von 0 mm bis 2 mm liegen. Dieser geringe Abstand beeinträchtigt das Erscheinungsbild des übertragenen Dekorabschnitts so wenig wie möglich. Im Falle, dass die Pressfläche mit der Prägefläche fluchtet, beträgt der Abstand zwischen der Pressfläche und der Prägefläche etwa 0,1 mm bis 2 mm. Dieser Abstand ist vorteilhaft, damit auf die Prägefolie eine Wechselbelastung durch die benachbarte Anordnung von Prägefläche, Abstand und Pressfläche einwirkt und sich dadurch in besonders vorteilhafter Weise eine Sollbruchstelle in den Schichten der Übertragungslage bilden kann. Die Prägefolie kann sich dabei insbesondere in den Abstand hinein nach oben ausdehnen, wogegen sich die Prägefolie unter der Prägefläche und der Pressfläche nach unten gedrückt wird.

Im Falle, dass die Pressfläche mit einem Überstand relativ zu der Prägefläche in Richtung zu der Prägefolie hin angeordnet ist, kann auf einen Abstand ganz verzichtet werden, weil dann die Pressfläche beim Absenken des Prägestempels auf die Prägefolie eine gewisse Zeit separat auf die Prägefolie einwirkt und die Prägefolie in den Bereichen benachbart zur Pressfläche dem Eindrücken ausweichen kann und dafür kein separater Abstand notwendig sein muss. Optional kann aber auch in diesem Falle ein Abstand zusätzlich zu dem Überstand vorgesehen sein.

Es ist auch möglich, unterhalb des Substrats, das heißt auf der der Pressfläche und der Prägefläche abgewandten Seite des Substrats zumindest im Bereich der auf das Substrat einwirkenden Pressfläche ein Unterlegeelement anzuordnen.

Dieses Unterlegeelement hat insbesondere eine Dicke von etwa 0,5 µm bis 200 µm, bevorzugt von etwa 0,5 µm bis 100 µm und kann die Wirkung der Pressfläche auf das Substrat so verstärken, dass das Substrat zwischen Pressfläche und Unterlegeelement etwas stärker komprimiert bzw. zusammengedrückt wird. Dadurch kann das Entstehen einer Sollbruchstelle noch besser gefördert werden.

Das Unterlegeelement ist bevorzugt aus einem Material mit ähnlichen Eigenschaften wie das Substrat, beispielsweise aus Papier oder Kunststoff. Das Unterlegeelement kann aber auch aus Metall oder aus Metall-Legierungen oder aus Silikon sein.

Das Unterlegeelement kann ein einzelnes Element sein oder auch aus mehreren übereinandergelegten Elementen zusammengesetzt sein, sodass eine genaue und feinfühlige Einstellung der Gesamtdicke des Unterlegeelements mittels dieser einzelnen Elemente mit jeweils geringer Dicke erfolgen kann. Ein solches Einzelelement kann beispielsweise 0,5 µm bis 50 µm, insbesondere 5 µm bis 35 µm dick sein.

Das Erscheinungsbild des übertragenen Dekorabschnitts wird auch durch die Beschaffenheit des Substrats, insbesondere dessen Oberflächenrauigkeit bestimmt. Die Pressfläche wirkt dabei mit dem Substrat als Gegendruckelement zusammen. Je geringer die Oberflächenrauigkeit des Substrats ist, desto definierter ist dieses Zusammenwirken und desto exakter kann die Abtrennung des übertragenen Dekorabschnitts erfolgen.

Es kann vorgesehen sein, dass der Abstand mittels eines zwischen dem Falzelement und dem Prägestempel angeordneten Distanzelements einstellbar ist. Bei dem Distanzelement kann es sich beispielsweise um ein Distanzblech oder um eine Distanzscheibe handeln. Es ist auch möglich, mehrere Distanzelemente aufeinander zu stapeln, um den Abstand feinfühlig einstellen zu können.

Alternativ kann vorgesehen sein, dass der Abstand mittels einer zwischen dem Falzelement und dem Prägestempel angeordneten Stelleinrichtung einstellbar ist. Beispielsweise kann als Stelleinrichtung eine Stellschraube mit einem Feingewinde vorgesehen sein.

Es kann vorgesehen sein, dass die Pressfläche vertikal justierbar ausgebildet ist. Diese Ausführung kann insbesondere im Versuchsbetrieb oder zur Anpassung an unterschiedliche Qualitäten der Prägefolie zur Anwendung kommen.

Das Falzelement kann Langlöcher aufweisen, die von Befestigungsschrauben durchgriffen sind, wobei die an dem Falzelement angeordnete Pressfläche nach dem Lösen der Befestigungsschrauben vertikal justierbar ist. Zur Tiefeneinstellung können beispielsweise ein oder mehrere Distanzbleche zwischen einer Richtplatte und der Prägefläche angeordnet werden und sodann kann das Falzelement so abgesenkt werden, dass die Pressfläche auf der Richtplatte bündig aufliegt. Die bündige Auflage kann beispielsweise mit der Lichtspaltmethode überprüft werden. Nach dem Anziehen der Befestigungsschrauben kann das oder die Distanzbleche entfernt werden und der Prägestempel in die Prägestation eingesetzt werden.

Alternativ kann vorgesehen sein, dass die Pressfläche durch eine zwischen dem Falzelement und dem Prägestempel angeordnete Stelleinrichtung vertikal justierbar ausgebildet ist.

Die Stelleinrichtung kann als ein Schraubgetriebe ausgebildet sein. Wegen der angestrebten feinfühligen Einstellung im Mikrometerbereich ist es vorteilhaft, ein Differenzschraubengetriebe vorzusehen, dessen Abtriebsweg durch die Differenz der Gewindesteigungen der beiden zusammenwirkenden Schrauben bestimmt ist.

Es kann auch vorgesehen sein, dass die Stelleinrichtung als ein Kurvengetriebe ausgebildet ist. Als Kurvengetriebe kann vorteilhafter weise ein Exzentergetriebe vorgesehen sein, dessen Exzentrizität den maximalen Verstellweg bestimmt.

In einer weiteren Ausbildung kann vorgesehen sein, dass das Falzelement und der Prägestempel einstückig ausgebildet sind. Die einstückige Ausbildung kann bevorzugt vorgesehen sein, um ein Falzelement auszubilden, das die gesamte Prägefläche umschließt, oder um einen für den Serieneinsatz bestimmten Prägestempel bereitzustellen.

Dabei kann vorgesehen sein, dass der Abstand zwischen der Pressfläche und der Prägefläche als eine Nut ausgebildet ist. Die Nut kann beispielsweise durch eine Laserbearbeitung mit hoher Genauigkeit eingebracht werden.

Die Erfindung wird nun anhand von Ausführungsbeispielen näher erläutert. Es zeigen
- Fig. 1: ein erstes Ausführungsbeispiel der Prägeeinrichtung in einer ersten Arbeitsstellung in einer schematischen Darstellung;
- Fig. 2: die Prägeeinrichtung in Fig. 1 in einer zweiten Arbeitsstellung;
- Fig. 3: eine Einzelheit III in Fig. 2 in vergrößerter schematischer Darstellung;
- Fig. 4: einen Prägestempel eines zweiten Ausführungsbeispiels der Prägeeinrichtung in einer schematischen Schnittdarstellung;
- Fig. 5: einen Prägestempel eines dritten Ausführungsbeispiels der Prägeeinrichtung in einer schematischen Schnittdarstellung;
- Fig. 6: einen Prägestempel eines vierten Ausführungsbeispiels der Prägeeinrichtung in einer schematischen Schnittdarstellung;
- Fig. 7: eine Seitenansicht VII in Fig. 6;
- Fig. 8: einen Prägestempel eines fünften Ausführungsbeispiels der Prägeeinrichtung in einer schematischen Schnittdarstellung;
- Fig. 9: ein Ausführungsbeispiel für den Aufbau einer Prägefolie in schematischer Darstellung.

Die Fig. 1 und 2 zeigen ein erstes Ausführungsbeispiel der erfindungsgemäßen Prägeeinrichtung 1 in einer schematischen Darstellung.

Die Prägeeinrichtung 1 ist in der gezeigten Ausführung als Hubprägeeinrichtung und für das Rolle-zu-Rolle-Verfahren ausgebildet, bei der sowohl ein zu beprägendes Substrat 2 als auch eine Prägefolie 3 auf Vorratsrollen 4 bereitgestellt werden.

Die Prägefolie 3 umfasst eine Trägerfolie 31, eine Ablöseschicht 32, eine Übertragungslage 33 und eine Kleberschicht 34 (siehe Fig. 3). Der Aufbau der Prägefolie 3 ist weiter unten in Fig. 9 näher beschrieben.

Die Prägefolie 3 und das Substrat 2 werden einer Prägestation 5 mit einem vertikal bewegbaren Prägestempel 6 zugeführt, wobei das Substrat 2 in der Prägestation 5 mit seiner Unterseite auf einer Prägeunterlage 7 aufliegt. Die Prägefolie 3 liegt mit ihrer Kleberschicht 34 auf der Oberseite des Substrats 2 auf. Alternativ dazu (nicht gezeigt) kann der Prägestempel auch als abrollendes Prägerad oder als gewölbter und über seine Wölbung abrollender Prägestempel ausgebildet sein.

Der Prägestempel 6 weist an seiner der Prägeunterlage 7 zugewandten Stirnseite eine beheizte Prägefläche 6p auf, wobei die Abmessungen der Prägefläche 6p die Abmessungen eines von der Prägefolie 3 auf das Substrat zu übertragenden Dekorabschnitts 3d definiert. An der Prägefläche 6p ist zumindest in einem Abschnitt ein Falzelement 8 mit einer vom Rand der Prägefläche 6p beabstandeten linienförmigen Pressfläche 8p angeordnet (siehe Fig. 3). Die Pressfläche 8p ist als eine ballige Fläche ausgebildet. Der Abstand a der Pressfläche 8p von dem Rand der Prägefläche 6p beträgt etwa 0,1 mm bis 0,2 mm. Vorzugsweise fluchtet die Pressfläche 8p mit der Prägefläche 6p in einer Ebene parallel zur Prägefolie und zum Substrat, steht also gegenüber der Prägefläche 6p nicht in Richtung zur Prägefolie über. Es ist aber auch möglich, dass die Pressfläche 8p gegenüber der Prägefläche 6p bis maximal 50% der Dicke der Trägerfolie 31 nach unten (in Richtung zur Prägefolie) übersteht.

Der Prägestempel 6 ist in einer ersten Arbeitsstellung von der Prägefolie 3 und dem Substrat 2 beabstandet angeordnet (Fig. 1).

In einer zweiten Arbeitsstellung (Fig. 2) ist der Prägestempel 6 auf die Prägefolie 3 und das Substrat 2 abgesenkt und bringt die Prägefolie 3 unter Ausbildung eines Prägedrucks pₚ auf das Substrat 2 auf. Die beheizte Prägefläche 6p des Prägestempel 6 aktiviert die Kleberschicht 34 der Prägefolie 3 im Bereich der Prägefläche 6p und verbindet dort die Prägefolie 3 im Bereich des Dekorabschnitts 3d mit dem Substrat 2. Gleichzeitig wird die Prägefolie 3 im Bereich der Pressfläche 8p unter Ausbildung eines Pressdrucks pₖ zusammengepresst, wobei Material der Prägefolie 3 seitlich der Pressfläche 8p verdrängt wird. Infolge des Pressdrucks pₖ werden die unterhalb der Trägerfolie 31 angeordneten Schichten der Prägefolie 3 in einem bandförmigen Verdichtungsabschnitt 8v mechanisch belastet. Bei diesen Schichten handelt es sich vorwiegend um Lackschichten.

Im Falle einer mit der Prägefläche 6p fluchtenden und von der Prägefläche 6p beabstandeten Pressfläche 8p werden die Lackschichten durch die einwirkende mechanische Belastung im Bereich der Pressfläche 8p und die gleichzeitige Entlastung im Bereich des Abstands zwischen Prägefläche 6p und Pressfläche 8p auf kleinstem Raum unterschiedlich so verformt, dass sich in dem Bereich des Verdichtungsabschnitts 8v eine Sollbruchstelle bildet, die bei der durch das Abziehen der Trägerfolie verursachten Biegebeanspruchung bricht.

Im Falle einer gegenüber der Prägefläche 6p vorstehenden Pressfläche 8p wird beim Aufbringen des Prägestempels 6 auf die Prägefolie 3 und das Substrat 2 im Bereich der Pressfläche 8p ein vergleichsweise hoher Pressdruck pₖ auf die Prägefolie 3 und das Substrat 2 ausgeübt, sodass durch diese starke lokale mechanische Belastung in den Lackschichten der Verdichtungsabschnitt 8v als Sollbruchstelle erzeugt bzw. eingepresst/ eingeprägt wird, die bei der durch das Abziehen der Trägerfolie 31 verursachten Biegebeanspruchung bricht. Im zeitlichen Verlauf gesehen berührt zuerst die Pressfläche 8p die Prägefolie 3 und taucht in die Prägefolie 3 vergleichsweise tief ein, ohne sie dabei zu beschädigen. Zeitlich danach kontaktiert dann der Prägestempel 6 die Prägefolie 3 und befestigt bzw. prägt den Dekorabschnitt 3d auf dem Substrat 2.

Nach dem Prägen wird der Prägestempel 6 angehoben und wieder in die erste Arbeitsstellung (Fig.1) gebracht. Die Trägerfolie 31 ist stromabwärts hinter der Prägestation 5 über eine Umlenkrolle 10 geführt. Die Trägerfolie 31 wird hinter der Umlenkrolle 10 von der Übertragungslage 33 abgezogen und eine Restprägefolie 3r, umfassend die Trägerfolie 31, verbliebene Reste der Übertragungslage 33 und der Kleberschicht 34, einer ersten Aufwickelrolle 9 zugeführt. Das Ablösen der Trägerfolie 31 wird durch die Ablöseschicht 32 unterstützt. Das beprägte Substrat 2 wird einer zweiten Aufwickelrolle 9 zugeführt.

Für den Transport des Substrats 2 und der Prägefolie 3 sind Transportrollenpaare 11 vorgesehen.

Das Falzelement 8 ist in dem in Fig. 1 bis 3 dargestellten ersten Ausführungsbeispiel einstückig mit dem Prägestempel 6 ausgebildet. Zur Ausbildung eines Abstandes a zwischen der Pressfläche 8p und dem Rand der Prägefläche 6p ist ein rinnenförmiger Einstich vorgesehen. Der in den Fig. 1 bis 3 im Querschnitt gezeigte Einstich kann in einer hier nicht gezeigten Draufsicht beispielsweise langgestreckt geradlinig, aber auch gezackt oder gewellt ausgebildet sein. Der Einstich kann in Draufsicht eine offene Form, insbesondere als die genannten Linienformen, oder alternativ auch eine geschlossene Kontur aufweisen, beispielsweise in Kreisform, Ellipsenform, Dreieckform oder Vieleckform, insbesondere in Sternform.

In dem in Fig. 4 dargestellten zweiten Ausführungsbeispiel weist der Prägestempel 6 eine rechteckförmige Prägefläche 6p auf, wobei an zwei einander gegenüberliegenden Seiten des Prägestempels 6 jeweils ein Falzelement 8 angeordnet ist, dessen Pressfläche 8p parallel zu dem benachbarten Rand der Prägefläche 6p verläuft. Die Pressfläche 8p des Falzelements 8 fluchtet mit der Prägefläche 6p des Prägestempels 6.

Die Falzelemente 8 und der Prägestempel 6 sind durch Befestigungsschrauben 12 miteinander verbunden, die in Gewindelöcher des Prägestempels 6 eingreifen.

Der Abstand a der Presskante 8k von dem Rand der Prägefläche 6p ist durch die Dicke eines Distanzblechs 13 bestimmt, das zwischen dem Falzelement 8 und dem Prägestempel 6 angeordnet ist. Es ist auch möglich, anstelle eines Distanzblechs einen Stapel aus mehreren dünnen Distanzblechen vorzusehen, um den Abstand a feinfühlig einstellen zu können.

Das in Fig. 5 dargestellte dritte Ausführungsbeispiel ist wie das vorstehend beschriebene ausgeführt, mit dem Unterschied, dass in dem Falzelement 8 Langlöcher vorgesehen sind, die von den Befestigungsschrauben 12 durchgriffen sind, und dass der Abstand a der Presskante 6k von dem Rand der Prägefläche 6p durch Distanzscheiben 14 anstelle eines Distanzblechs definiert ist.

Die Langlöcher ermöglichen eine Tiefeneinstellung der Pressfläche 8p des Falzelements 8 relativ zur Prägefläche 6p. Zur Tiefeneinstellung kann beispielsweise ein Distanzblech zwischen einer Richtplatte und der Prägefläche 6p angeordnet werden und sodann die Falzelemente 8 so abgesenkt werden, dass die Pressflächen 8p auf der Richtplatte bündig aufliegen. Die bündige Auflage kann beispielsweise mit der Lichtspaltmethode überprüft werden. Nach dem Anziehen der Befestigungsschrauben 12 kann das Distanzblech entfernt werden und der Prägestempel 6 in die Prägestation 5 eingesetzt werden.

Die Fig. 6 und 7 zeigen ein viertes Ausführungsbeispiel, bei dem der Abstand a der Presskante 8k von dem Rand der Prägefläche 6p durch die Ausbildung des Falzelements 8 mit einer rückspringenden Pressfläche 8p nicht einstellbar ausgebildet ist.

Wie in dem in Fig. 5 beschriebenen Ausführungsbeispiel ist eine Tiefeneinstellung der Pressfläche 8p des Falzelements 8 relativ zur Prägefläche 6p vorgesehen. Die Tiefeneinstellung ist durch ein Schraubgetriebe 15 realisiert, das eine Stellschraube 15s und ein Einstellrad 15e umfasst. Die Stellschraube 15s ist mit einem Feingewinde ausgebildet. Die Stellschraube 15s ist mit dem oberen Endabschnitt des Falzelements 8 starr verbunden und greift in ein Gewindeloch des Einstellrads 15e ein. Das Einstellrad 15e kann eine Skala aufweisen, um den Verstellweg des Schraubgetriebes 15 reproduzieren zu können.

Der Prägestempel 6 weist einen hervorspringenden oberen Endabschnitt auf, in dem das Schraubgetriebe 15 angeordnet ist. Die Stellschraube 15s ist in einem den oberen Endabschnitt vertikal durchgreifenden Durchgangsloch gelagert. Das Einstellrad 15e ist in einer horizontalen schlitzförmigen Aufnahme des oberen Endabschnitts des Prägestempels 6 angeordnet und dadurch axial nicht verschiebbar.

Zur Fixierung des Falzelements 8 an dem Prägestempel 6 sind wie in Fig. 5 beschrieben, Befestigungsschrauben 12 vorgesehen, die Langlöcher des Falzelements 8 durchgreifen.

Das in Fig. 8 dargestellte fünfte Ausführungsbeispiel unterscheidet sich von dem in Fig. 7 dargestellten Ausführungsbeispiel dadurch, dass zur Tiefeneinstellung der Pressfläche 8p ein Zweifachschraubgetriebe 16 vorgesehen ist, das eine erste Stellschraube 16s und eine zweite Stellschraube 26t umfasst, die mit unterschiedlichen Gewindesteigungen ausgebildet sind, wobei die erste Stellschraube 16s von außen einstellbar ist und in ein senkrechtes Gewindeloch eines hervorspringenden oberen Endabschnitts des Prägestempels 6 eingreift, und die zweite Stellschraube 16t in ein zentrales Gewindeloch der ersten Stellschraube 16s eingreift und mit dem oberen Endabschnitt des Falzelements 8 starr verbunden ist. Je kleiner die Differenz der Gewindesteigungen der beiden Stellschrauben 16s und 16t ist, desto feinfühliger ist die Einstellung des vertikalen Verstellweges der Pressfläche 8p.

Fig. 9 zeigt den schichtweisen Aufbau einer in der erfindungsgemäßen Prägeeinrichtung 1 verwendeten Prägefolie 3, wobei die schematische Darstellung annähernd die Dickenverhältnisse der Prägefolie 3 wiedergibt.

Die Trägerfolie 31 ist in diesem Ausführungsbeispiel als eine PET-Folie mit einer Schichtdicke von 19 µm ausgebildet.

Die zwischen der Trägerfolie 31 und der Übertragungslage 33 angeordnete Ablöseschicht ist eine Lackschicht mit einer Dicke von 0,5 µm bis 1 µm.

Die Übertragungslage 33 weist folgende Schichten auf, die jeweils aus einem Lack gebildet sind:
- eine Schutzschicht 331 aus einem mit UV-Strahlung vernetztem Acrylat mit einer Dicke von 1 µm bis 10 µm,
- eine Dekorschicht 332 aus einem Acrylat, aus PVC oder einer Mischung daraus mit Farbstoffen und/oder Farbpigmenten mit einer Dicke von 0,5 µm bis 50 µm, insbesondere 0,5 µm bis 30 µm,
- eine Stabilisierungsschicht 333 aus einem mit UV-Strahlung vernetztem Acrylat mit einer Dicke von 1 µm bis 10 µm,

Die Dicke der Übertragungslage 33 beträgt so zwischen 5,5 µm und 70 µm.

Bei der Kleberschicht 34 handelt es sich in den vorbeschriebenen Ausführungsbeispielen um eine Heißkleberschicht, die thermoaktivierbar ist. Die Kleberschicht 34 ist aus PVC mit einer Schichtdicke von 1 µm bis 10 µm. Es ist aber auch möglich, eine Kaltkleberschicht zu verwenden, die mittels energiereicher Strahlung aktivierbar ist. Bei der Erprobung der vorgeschlagenen Prägeeinrichtung 1 haben sich folgende Parameter bewährt.

Die Prägetemperatur liegt in einem Bereich von 80°C bis 250°C, bevorzugt in einem Bereich von 100°C bis 200°C, abhängig von der Prägestation 5 und dem Substrat 2.

Der Prägedruck liegt in einem Bereich von 1 kN/cm² bis von 10 kN/cm².

Die Prägezeit liegt in einem Bereich von 1 ms bis 1000 ms, insbesondere in einem Bereich von1 ms und 500 ms.

### Bezugszeichenliste

- 1: Prägeeinrichtung
- 2: Substrat
- 3: Prägefolie
- 3d: Dekorabschnitt
- 3r: Restprägefolie
- 4: Vorratsrolle
- 5: Prägestation
- 6: Prägestempel
- 6p: Prägefläche
- 7: Prägeunterlage
- 8: Falzelement
- 8k: Presskante
- 8p: Pressfläche
- 8v: Verdichtungsabschnitt
- 9: erste und zweite Aufwickelrolle
- 10: Umlenkrolle 11 Transportrollenpaar
- 12: Befestigungsschraube
- 13: Distanzblech
- 14: Distanzscheibe
- 15: Schraubgetriebe
- 15e: Einstellrad
- 15s: Stellschraube
- 16: Zweifachschraubgetriebe
- 16s: erste Stellschraube
- 16t: zweite Stellschraube
- 31: Trägerfolie
- 32: Ablöseschicht
- 33: Übertragungslage
- 34: Kleberschicht
- 331: Schutzschicht
- 332: Dekorschicht
- 333: Stabilisierungsschicht
- a: Abstand der Presskante 8k von dem Rand der Prägefläche 6p
- pₚ: Prägedruck
- pₖ: Pressdruck

## Patentansprüche

1. Verfahren zum Übertragen eines Dekorabschnitts (3d) einer Prägefolie (3) auf ein Substrat (2) mittels eines Prägestempels (6), wobei die Prägefolie (3) eine Trägerfolie (31) und eine auf der Trägerfolie (31) angeordnete Übertragungslage (33) umfasst,
**dadurch gekennzeichnet,**
**dass** das Verfahren folgende Schritte umfasst:
a) Bereitstellen der Prägefolie (3);
b) Einprägen oder Einpressen mindestens eines vom Rand des Dekorabschnitts (3d) beabstandeten Verdichtungsabschnitts (8v) in die Übertragungslage (33), wobei durch das Ausbilden des Verdichtungsabschnitts (8v) in der Übertragungslage (33) eine definierte Bruchkante ausgebildet wird, wodurch eine Sollbruchstelle an einer definierten Position gebildet wird, die bei einer Biegebeanspruchung leicht bricht;
c) Prägen des Dekorabschnitts (3d) auf das Substrat (2);
d) Ablösen der Restprägefolie (3r) von dem mit dem Dekorabschnitt (3d) beprägten Substrat (2), wobei die Übertragungslage (33) an der durch den Verdichtungsabschnitt (8v) gebildeten Sollbruchstelle durch eine Biegebeanspruchung bricht, welche durch das Ablösen der Trägerfolie (31) in einem Ablösewinkel gegenüber dem Substrat (2) ausgeübt wird;
wobei im Verfahrensschritt b) ein Pressdruck pₖ aufgebracht wird, der größer als der im Verfahrensschritt c) ausgebildete Prägedruck pₚ ist.

2. Verfahren nach Anspruch 1,
**dadurch gekennzeichnet,**
**dass** im Verfahrensschritt b) ein Pressdruck pₖ aufgebracht wird, im Verfahrensschritt c) ein Prägedruck pₚ ausgebildet wird und das Verhältnis des Pressdrucks pₖ zu dem Prägedruck pₚ in einem Bereich von größer 1:1 bis 10000:1 liegt.

3. Verfahren nach Anspruch 1 oder 2,
**dadurch gekennzeichnet,**
**dass** der Pressdruck pₖ in einem linienförmigen Abschnitt oder zumindest stückweise linienförmigen Abschnitt aufgebracht wird,
wobei der linienförmige bzw. zumindest stückweise linienförmige Abschnitt insbesondere geradlinig, gezackt oder gewellt ist oder eine geschlossene Kontur aufweist, insbesondere in Kreisform, Ellipsenform, Dreieckform, Vieleckform oder Sternform.

4. Verfahren nach Anspruch 3,
**dadurch gekennzeichnet,**
**dass** die Breite des linienförmigen Abschnitts in einem Bereich von 0,02 mm bis 1 mm, insbesondere von 0,02 mm bis 0,2 mm liegt.

5. Verfahren nach einem der vorangehenden Ansprüche,
**dadurch gekennzeichnet,**
**dass** der Abstand des mindestens einen Verdichtungsabschnitts (8v) vom Rand des Dekorabschnitts (3d) in einem Bereich von 0,1 mm bis 2 mm liegt.

6. Prägeeinrichtung (1) zum Übertragen eines Dekorabschnitts (3d) einer Prägefolie (3) auf ein Substrat (2) mittels eines Prägestempels (6) mit einer Prägefläche (6p), wobei die Prägefolie (3) eine Trägerfolie (31) und eine auf der Trägerfolie (31) angeordnete Übertragungslage (33) umfasst,
**dadurch gekennzeichnet,**
**dass** in mindestens einem Randabschnitt der Prägefläche (6p) an dem Prägestempel (6) vor dem Rand der Prägefläche (6p) ein Falzelement (8) angeordnet ist, dessen untere Stirnseite als eine Pressfläche (8p) ausgebildet ist, wobei die Pressfläche (8p) als eine linienförmige ballige, gerundete Fläche ausgebildet ist, wobei die Pressfläche (8p) des Falzelements dazu vorgesehen ist, in der Übertragungslage einen Verdichtungsabschnitt (8v) auszubilden, das heißt mechanisch einzupressen oder einzuprägen.

7. Prägeeinrichtung nach Anspruch 6,
**dadurch gekennzeichnet,**
**dass** die Breite der Pressfläche (8p) in einem Bereich von 0,02 mm bis 1 mm, insbesondere von 0,02 mm bis 0,2 mm liegt.

8. Prägeeinrichtung nach einem der Ansprüche 6 oder 7,
**dadurch gekennzeichnet,**
**dass** die Pressfläche (8p) mit der Prägefläche (6p) fluchtet, oder dass die Pressfläche (8p) mit einem Überstand parallel zu der Prägefläche (6p) angeordnet ist.

9. Prägeeinrichtung nach Anspruch 6 bis 8,
**dadurch gekennzeichnet,**
**dass** der Abstand (a) zwischen der Pressfläche (8p) und der Prägefläche (6p) in einem Bereich von 0 mm bis 2 mm liegt, insbesondere in einem Bereich von 0,1 mm bis 2 mm liegt.

10. Prägeeinrichtung nach Anspruch 9,
**dadurch gekennzeichnet,**
**dass** der Abstand (a) mittels eines zwischen dem Falzelement (8) und dem Prägestempel (6) angeordneten Distanzelements (13; 14) einstellbar ist, oder
**dass** der Abstand (a) mittels einer zwischen dem Falzelement (8) und dem Prägestempel (6) angeordneten Stelleinrichtung einstellbar ist.

11. Prägeeinrichtung nach einem der Ansprüche 6 bis 10,
**dadurch gekennzeichnet,**
**dass** die Pressfläche (8p) vertikal justierbar ausgebildet ist, insbesondere dass das Falzelement (8) Langlöcher aufweist, die von Befestigungsschrauben (12) durchgriffen sind, wobei die an dem Falzelement (8) angeordnet Pressfläche (8p) nach dem Lösen der Befestigungsschrauben (12) vertikal justierbar ist.

12. Prägeeinrichtung nach Anspruch 11,
**dadurch gekennzeichnet,**
**dass** die Pressfläche (8p) durch eine zwischen dem Falzelement (8) und dem Prägestempel (6) angeordnete Stelleinrichtung vertikal justierbar ausgebildet ist.

13. Prägeeinrichtung nach Anspruch 12,
**dadurch gekennzeichnet,**
**dass** die Stelleinrichtung als ein Schraubgetriebe (15; 16) ausgebildet ist, oder
**dass** die Stelleinrichtung als ein Kurvengetriebe ausgebildet ist.

14. Prägeeinrichtung nach Anspruch 6,
**dadurch gekennzeichnet,**
**dass** das Falzelement (8) und der Prägestempel (6) einstückig ausgebildet sind, insbesondere
**dass** der Abstand (a) zwischen der Pressfläche (8p) und der Prägefläche (6p) als eine Nut ausgebildet ist.

15. Prägeeinrichtung nach einem der Ansprüche 6 bis 14,
**dadurch gekennzeichnet,**
**dass** unterhalb des Substrats zumindest im Bereich der auf das Substrat einwirkenden Pressfläche ein Unterlegeelement angeordnet ist.

## Claims

1. Method for transferring a decorative portion (3d) of an embossing film (3) onto a substrate (2) by means of an embossing die (6), wherein the embossing film (3) comprises a carrier film (31) and a transfer layer (33) arranged on the carrier film (31), **characterised in that**
the method comprises the following steps:
a) providing the embossing film (3);
b) embossing or pressing at least one compression portion (8v), which is spaced apart from the edge of the decorative portion (3d), into the transfer layer (33), wherein, by forming the compression portion (8v) in the transfer layer (33), a defined break line is formed, whereby an intended breaking point is formed at a defined position, which breaks easily in the event of bending stress;
c) embossing the decorative portion (3d) onto the substrate (2);
d) removing the remaining embossing film (3r) from the substrate (2) embossed with the decorative portion (3d), wherein the transfer layer (33) breaks at the intended breaking point formed by the compression portion (8v) due to bending stress, which is applied by removing the carrier film (31) at a removal angle in relation to the substrate (2);
wherein a pressing pressure pₖ is applied in method step b), which is greater than the pressing pressure pₚ formed in method step c).

2. Method according to claim 1,
**characterised in that**
a pressing pressure pₖ is applied in method step b), a pressing pressure pₚ is formed in method step c), and the ratio of the pressing pressure pₖ to the pressing pressure pₚ lies in a range of greater than 1:1 to 10000: 1.

3. Method according to claim 1 or 2,
**characterised in that**
the pressure pₖ is applied in a linear portion or at least partially linear portion, wherein the linear or at least partially linear portion is in particular a straight line, zigzag or wavy line, or has a closed contour, in particular in the shape of a circle, ellipsis, triangle, polygon or star.

4. Method according to claim 3,
**characterised in that**
the width of the linear portion lies in a range of 0.02 mm to 1 mm, in particular of 0.02 mm to 0.2 mm.

5. Method according to one of the preceding claims,
**characterised in that**
the spacing of the at least one compressing portion (8v) from the edge of the decorative portion (3d) lies in a range of 0.1 mm to 2 mm.

6. Embossing device (1) for transferring a decorative portion (3d) of an embossing film (3) onto a substrate (2) by means of an embossing die (6) with an embossing surface (6p), wherein the embossing film (3) comprises a carrier film (31) and a transfer layer (33) arranged on the carrier film (31),
**characterised in that**
a hinge element (8), of which the lower end face is formed as a pressing surface (8p), is arranged on the embossing die (6), in front of the edge of the embossing surface (6p) in at least one edge portion of the embossing surface (6p), wherein the pressing surface (8p) is formed as a linear, spherical, rounded surface, wherein the pressing surface (8p) of the hinge element is provided to form, i.e. mechanically press or emboss, a compressing portion (8v) in the transfer layer.

7. Embossing device according to claim 6,
**characterised in that**
the width of the pressing surface (8p) lies in a range of 0.02 mm to 1 mm, in particular of 0.02 mm to 0.2 mm.

8. Embossing device according to one of claims 6 or 7,
**characterised in that**
the pressing surface (8p) is flush with the embossing surface (6p), or the pressing surface (8p) is arranged with an overlap in parallel with the pressing surface (6p).

9. Embossing device according to claim 6 to 8,
**characterised in that**
the spacing (a) between the pressing surface (8p) and the embossing surface (6p) lies in a range of 0 mm to 2 mm, in particular in a range of 0.1 mm to 2 mm.

10. Embossing device according to claim 9,
**characterised in that**
the spacing (a) can be adjusted by means of a distancing element (13; 14) arranged between the hinge element (8) and the embossing die (6), or
the spacing (a) can be adjusted by means of an adjustment device arranged between the hinge element (8) and the embossing die (6).

11. Embossing device according to one of claims 6 to 10,
**characterised in that**
the pressing surface (8p) is formed such that it can be vertically adjusted, in particular the hinge element (8) has longitudinal holes that are penetrated by fixing screws (12), wherein the pressing surface (8p) arranged on the hinge element (8) can be vertically adjusted after the fixing screws (12) are loosened.

12. Embossing device according to claim 11,
**characterised in that**
the pressing surface (8p) is formed such that it can be vertically adjusted by an adjustment device arranged between the hinge element (8) and the embossing die (6).

13. Embossing device according to claim 12,
**characterised in that**
the adjustment device is formed as a screw gear (15; 16), or the adjustment device is formed as a cam gear.

14. Embossing device according to claim 6,
**characterised in that**
the hinge element (8) and the embossing stamp (6) are formed as one part, in particular the spacing (a) is formed as a groove between the pressing surface (8p) and the embossing surface (6p).

15. Embossing device according to one of claims 6 to 14,
**characterised in that**
an underlay arrangement is arranged below the substrate at least in the region of the pressing surface acting on the substrate.

## Revendications

1. Procédé de transmission d'une section décorative (3d) d'un film à gaufrer (3) sur un substrat (2) au moyen d'un poinçon de gaufrage (6), dans lequel le film à gaufrer (3) comprend un film porteur (31) et une couche de transmission (33) agencée sur le film porteur (31),
**caractérisé en ce que**
le procédé comprend les étapes suivantes :
a) la fourniture du film à gaufrer (3) ;
b) le gaufrage ou le pressage au moins d'une section de compression (8v) espacée du bord de la section décorative (3d) dans la couche de transmission (33), dans lequel un bord de rupture défini est réalisé par la réalisation de la section de compression (8v) dans la couche de transmission (33), moyennant quoi un point destiné à la rupture est formé dans une position définie, lequel rompt légèrement en cas de contrainte de flexion ;
c) le gaufrage de la section décorative (3d) sur le substrat (2) ;
d) le détachement du film à gaufrer résiduel (3r) du substrat (2) gaufré avec la section décorative (3d), dans lequel la couche de transmission (33) rompt au niveau du point destiné à la rupture formé par la section de compression (8v) par une contrainte de flexion qui est exercée par le détachement du film porteur (31) dans un angle de détachement par rapport au substrat (2) ;
dans lequel dans l'étape de procédé b), une pression de pressage pₖ est appliquée, laquelle est supérieure à la pression de gaufrage pₚ réalisée dans l'étape de procédé c).

2. Procédé selon la revendication 1,
**caractérisé en ce que**
dans l'étape de procédé b), une pression de pressage pₖ est appliquée, dans l'étape de procédé c) une pression de gaufrage pₚ est réalisée et le rapport entre la pression de pressage pₖ et la pression de gaufrage pₚ se situe dans une plage supérieure à 1:1 à 10 000:1.

3. Procédé selon la revendication 1 ou 2,
**caractérisé en ce que**
la pression de pressage pₖ est appliquée dans une section linéaire ou une section linéaire au moins par morceaux,
dans lequel la section linéaire ou linéaire au moins par morceaux est en particulier rectiligne, dentelée ou ondulée ou présente un contour fermé, en particulier sous la forme circulaire, elliptique, triangulaire, polygonale ou d'étoile.

4. Procédé selon la revendication 3,
**caractérisé en ce que**
la largeur de la section linéaire se situe dans une plage entre 0,02 mm et 1 mm, en particulier entre 0,02 mm et 0,2 mm.

5. Procédé selon l'une quelconque des revendications précédentes,
**caractérisé en ce que**
la distance d'au moins une section de compression (8v) par rapport au bord de la section décorative (3d) se situe dans une plage de 0,1 mm à 2 mm.

6. Dispositif de gaufrage (1) pour la transmission d'une section décorative (3d) d'un film à gaufrer (3) sur un substrat (2) au moyen d'un poinçon de gaufrage (6) avec une surface de gaufrage (6p), dans lequel le film à gaufrer (3) comprend un film porteur (31) et une couche de transmission (33) agencée sur le film porteur (31),
**caractérisé en ce que**
un élément plié (8) est agencé dans au moins une section de bord de la surface de gaufrage (6p) au niveau du poinçon de gaufrage (6) avant le bord de la surface de gaufrage (6p), dont le côté frontal inférieur est réalisé comme une surface de pressage (8p), dans lequel la surface de pressage (8p) est réalisée comme une surface arrondie, convexe, linéaire, dans lequel la surface de pressage (8p) de l'élément plié est prévue afin de réaliser dans la couche de transmission une section de compression (8v), c'est-à-dire de presser ou de gaufrer mécaniquement.

7. Dispositif de gaufrage selon la revendication 6,
**caractérisé en ce que**
la largeur de la surface de pressage (8p) se situe dans une plage de 0,02 mm à 1 mm, en particulier de 0,02 mm à 0,2 mm.

8. Dispositif de gaufrage selon l'une quelconque des revendications 6 ou 7,
**caractérisé en ce que**
la surface de pressage (8p) s'aligne sur la surface de gaufrage (6p), ou
la surface de pressage (8p) avec une saillie est agencée parallèlement à la surface de gaufrage (6p).

9. Dispositif de gaufrage selon la revendication 6 à 8,
**caractérisé en ce que**
la distance (a) entre la surface de pressage (8p) et la surface de gaufrage (6p) se situe dans une plage entre 0 mm et 2 mm, en particulier dans une plage entre 0,1 mm et 2 mm.

10. Dispositif de gaufrage selon la revendication 9,
**caractérisé en ce que**
la distance (a) est réglable au moyen d'un élément d'écartement (13 ; 14) agencé entre l'élément plié (8) et le poinçon de gaufrage (6), ou
la distance (a) est réglable au moyen d'un dispositif de réglage agencé entre l'élément plié (8) et le poinçon de gaufrage (6).

11. Dispositif de gaufrage selon l'une quelconque des revendications 6 à 10,
**caractérisé en ce que** la surface de pressage (8p) est réalisée ajustable verticalement, en particulier **en ce que** l'élément plié (8) présente des trous oblongs qui sont traversés par des vis de fixation (12), dans lequel la surface de pressage (8p) agencée au niveau de l'élément plié (8) est ajustable verticalement après le détachement des vis de fixation (12).

12. Dispositif de gaufrage selon la revendication 11,
**caractérisé en ce que**
la surface de pressage (8p) est réalisée ajustable verticalement par un dispositif de réglage agencé entre l'élément plié (8) et le poinçon de gaufrage (6).

13. Dispositif de gaufrage selon la revendication 12,
**caractérisé en ce que**
le dispositif de réglage est réalisé comme un engrenage hélicoïdal (15 ; 16), ou
le dispositif de réglage est réalisé comme une commande à cames.

14. Dispositif de gaufrage selon la revendication 6,
**caractérisé en ce que**
l'élément plié (8) et le poinçon de gaufrage (6) sont réalisés d'un seul tenant, en particulier
la distance (a) entre la surface de pressage (8p) et la surface de gaufrage (6p) est réalisée comme une rainure.

15. Dispositif de gaufrage selon l'une quelconque des revendications 6 à 14,
**caractérisé en ce que**
un élément de support est agencé en dessous du substrat au moins dans la zone de la surface de pressage agissant sur le substrat.
